# EUROPÄISCHE PATENTSCHRIFT

(11) **EP 0 571 389 B1**
(45) Veröffentlichungstag und Bekanntmachung des Hinweises auf die Patenterteilung: **12.06.1996**
(21) Anmeldenummer: 92900111.3
(22) Anmeldetag: 05.12.1991
(51) Int. Cl.: A45D 1/18, A45D 2/24, A45D 20/50

(54) **HAARPFLEGEGERÄT**
HAIR-CARE APPLIANCE
APPAREIL POUR LE SOIN DES CHEVEUX

(30) Priorität: 14.02.1991 DE 4104511
(43) Veröffentlichungstag der Anmeldung: 01.12.1993
(73) Patentinhaber: Braun Aktiengesellschaft, Frankfurt am Main (DE)
(72) Erfinder: LANGE, Karl-Heinz, D-4980 Bünde (DE); MAILÄNDER, Manfred, D-4986 Rödinghausen (DE)
(86) Internationale Anmeldenummer: DE9100948
(87) Internationale Veröffentlichungsnummer: WO9214378

(56) Entgegenhaltungen:
- EP-A- 0 219 783
- DE-A- 2 529 026
- FR-A- 2 419 044
- JP-U- 1 111 503
- US-A- 3 419 019
- US-A- 3 583 409
- US-A- 3 921 648

## Beschreibung

Die Erfindung betrifft das allgemeine Gebiet der Haarpflegegeräte, worunter Geräte bzw. Zusatzgeräte zum Formen und Trocknen der Kopfhaare des Anwenders zu verstehen sind. Zu der Gruppe der Haarpflegegeräte gehören beispielsweise Haartrockner, Roundstyler, Warmlufttrockenhauben, Warmlufttrockenbürsten, stromunabhängige, gasbetriebene Lockenstäbe bzw. Lockenbürsten sowie elektrisch betriebene Lockenstäbe bzw. Lockenbürsten. Zusatzgeräte sind beispielsweise Vorsätze für Haartrockner und Warmluftbürsten, wie zum Beispiel Diffusoren, luftdurchströmbare Zusatzbürsten mit jeweils unterschiedlichem Durchmesser oder auch Lockenwickler, die beispielsweise mittels Warmluft oder mittels eines separaten Standgerätes beheizbar ausgebildet sein können.

Die Erfindung geht aus von einem Wickelkörper zur Haarpflege mit einem Trägerelement, an dem Mittel zur Führung von mehreren um eine Längsachse des Trägerelements angeordneten Stegen vorgesehen sind, wobei die Stege mittels Stellmitteln in unterschiedliche Positionen bringbar sind, um einen Körper mit unterschiedlichem Außendurchmesser zu bilden.

Derartige Wickelkörper sind beispielsweise in der DE 25 29 026 A1 bzw. US 3 583 409 A offenbart. Der elektrische Dampffrisierstab der DE 25 29 026 A1 weist einen hohlzylindrischen Wickelkörper mit mehreren halbkreisförmigen Rohrsegmenten auf, die als Spreizlamellen drehbar an der Außenwandung des Heizrohres angeordnet sind. Die Lamellen sollen nicht als kurze Kreisbogenabschnitte ausgebildet sein, sondern bei der optimalen Lösung halbkreisförmig, d.h. um 180° gebogen sein. Wie jedoch eine genauere Analyse der Figuren 1 und 2 dieser Offenlegungsschrift zeigt, ist ein formschlüssiges Anliegen benachbarter Lamellen in jeder Positionierung, das heißt bei allen einstellbaren Durchmessern des Wickelkörpers nicht möglich. Durch eine zeichnerische Unkorrektheit, die Lamellen der Figur 2 sind erheblich kürzer als die der Figur 1, wird vielmehr nur der Anschein erweckt, daß der bekannte Wickelkörper für jeden Durchmesser eine geschlossene Form aufweist. Für den Einsatz als warmluftdurchströmte Bürste ist dieser Wickelkörper nicht geeignet. Darüber hinaus wird durch den bekannten Wickelkörper eine nicht sonderlich gute Annäherung an einen kreisförmigen Querschnitt - für jeden Durchmesser - erreicht. Diese bekannte Ausgestaltung besitzt eine nur geringe Stabilität in bezug auf radial wirkende Kräfte, wie sie beim Haaraufrollen und Haarformen in der Praxis ständig auftreten. Eine Verformung des Wickelkörpers während der Benutzung stellt eine erhebliche Beeinträchtigung des Gebrauchswertes dar.

Der Lockenwickler der US 3 583 409 A besteht aus mehreren Kreissegmenten, die über Hebelarme mit einem im Inneren angeordneten, axial verschiebbaren Trägerelement verbunden sind. Aufgrund der speziellen Anordnung bewirkt eine axiale Bewegung des Trägerelementes eine radiale Bewegung der einzelnen Segmente. Diese Anordnung mag zwar bei Lockenwicklern angebracht sein, ist jedoch für andere Anwendungen, beispielsweise als luftdurchströmter Aufsatz für Warmlufttrockenbürsten und ähnliches ungeeignet. Zum einen erfordert die Betätigung dieses Spreizmechanismus eine freie Zugänglichkeit zum Inneren des Lockenwicklers, zum anderen stellen das axial verschiebbare Trägerelement sowie die Hebelarme einen erheblichen Strömungswiderstand bei luftdurchströmten Bürsten dar, so daß deren Effektivität sinkt. Schließlich sind aufgrund des konstruktiven Aufbaues dieses Lockenwicklers zwischen den einzelnen Segmenten je nach eingestelltem Durchmesser mehr oder weniger große Schlitze vorhanden, die jedenfalls für luftdurchströmte Bürsten äußerst nachteilig sind, da die aus der luftdurchströmten Bürste austretende Luftmenge im wesentlichen unabhängig vom eingestellten Durchmesser des Wickelkörpers sein sollte. Zwar kann die Innenwand des Lockenwicklers des bekannten US-Patents mittels einer elastischen Schicht verkleidet sein, so daß die Schlitze zwischen den einzelnen Segmenten verschlossen sind, doch wirft diese elastische Schicht aufgrund der auftretenden hohen Anforderungen an die Dehnbarkeit bei unterschiedlichen Durchmessern Probleme hinsichtlich der Haltbarkeit auf. Weiterhin kann der bekannte Lockenwickler lediglich in zwei stabile Positionen unterschiedlichen Durchmessers eingestellt werden. Eine kontinuierliche bzw. quasi kontinuierliche Einstellung von Zwischenpositionen ist nicht möglich.

Aus der JP U 1-111 503 ist ein Haartrockner als Lockenstab mit einem rollenförmigen Bereich bekannt, welcher sich aus einem Innen- und einem aus Segmenten bestehenden Außenteil zusammensetzt. Dabei sind an der Oberfläche des Innenteils noppenförmige Fortsätze und im Außenteil Durchgangsöffnungen für die noppenförmigen Fortsätze sowie Gebläseöffnungen im Innen- und Außenteil vorgesehen. Durch ein Antriebsteil kann das Außenteil in radialer Richtung bewegt werden, so daß der Durchmesser des rollenförmigen Bereichs variiert werden kann.

Der Erfindung liegt die Aufgabe zugrunde, einen Wickelkörper anzugeben, der auch für den Einsatz bei Warmluftgeräten, beispielsweise als Lockenbürste geeignet ist. Der Wickelkörper soll großserienmäßig konstruktiv einfach, insbesondere aus Kunststoff bestehenden Spritzgußteilen herstellbar sein, eine ausreichende Stabilität insbesondere in radialer Richtung auch bei größeren axialen Abmessungen und eine für jeden Durchmesser geschlossene, einem kreisförmigen Zylindermantel angenäherte Form aufweisen. Diese Aufgabe wird durch einen Wickelkörper mit den eingangs genannten Merkmalen gelöst, bei dem jeder Steg eine Aussparung über seine Längserstreckung aufweist, mit der die Abschnitte eines benachbart angeordneten Steges in einer jeden Positionierung der Stege formschlüssig in Verbindung stehen. Durch diese Maßnahme wird in vorteilharter Weise eine geschlossene Form des Wickelkörpers für jeden Durchmesser gewährleistet, ebenso ist eine ausreichende Stabilität durch die formschlüssige Verbindung benachbarter Stege gegeben. Schließlich bietet die formschlüssige Verbindung der Stege des Wickelkörpers die Voraussetzung dafür, daß der Wickelkörper durch eine entsprechende Profilierung und Formgebung der Stege für jeden Durchmesser einen wenigstens annäherungsweise kreiszylinderförmigen Außenmantel aufweist.

Dadurch, daß die Stege beidends des Trägerelementes in Drehlager aufgenommen sind, wird für einen einfachen, konstruktiven Aufbau des Wickelkörpers gesorgt. Der Raum zwischen den Lagerstellen ist frei und stellt somit keine Erhöhung des Strömungswiderstandes des Wickelkörpers dar. Dadurch, daß ein Drehlager als Lager mit offenen Lagerpfannen ausgebildet ist, wobei wenigstens ein Zapfen der Stege an einem kreissegmentförmigen Abschnitt des Trägerelementes sowie an einer Ringwand des Stellmittels gelagert ist, wird in äußerst vorteilhafter Weise die Möglichkeit geschaffen, den Wickelkörper lediglich mittels Schnappverbindungen zusammenzuhalten. Die Maßnahme, eine Drehachse der einzelnen Stege im Bereich eines Endabschnittes eines jeweiligen Steges anzuordnen, weist den Vorteil auf, daß die Stege sich zusätzlich am Trägerelement abstützen können. Äußerst vorteilhaft ist die Ausgestaltung, daß die Drehachse radial versetzt außerhalb des Profils des Steges angeordnet ist. Hierdurch wird die Voraussetzung geschaffen, daß im Falle einer Beborstung der Stege die Borsten für jeden Durchmesser des Wickelkörpers weitestgehend radial vom Wickelkörper abstehen. Dadurch, daß jeder Steg im Bereich eines mittleren Abschnittes randseitig einen Zapfen aufweist, der in jeweils eine Leitkurve des Stellmittels eingreift, das seinerseits drehbar am Trägerelement festgelegt ist, wird für eine äußerst einfache Verstellbarkeit der Stege zur Einstellung verschiedener Durchmesser des Wickelkörpers gesorgt. Eine besonders vorteilhafte Ausgestaltung des bekannten Wickelkörpers, die bereits für sich alleine geeignet ist, die Stabilitätsprobleme bekannter Wickelkörper zu lösen, besteht darin, daß jeder Steg bezüglich der Längsachse des Trägerelementes um ein Maß A axial verschiebbar gelagert ist. Hierdurch wird ermöglicht, jeden Steg mittels zusätzlicher Maßnahmen bezüglich radial von außen auf den Wickelkörper wirkender Kräfte abzustützen. Zur Einstellung eines anderen Durchmessers des Wickelkörpers werden die einzelnen Stege durch eine axiale Verschiebung aus einer in radialer Richtung wirkenden formschlüssigen Verbindung gelöst, um in eine Stellung eines anderen Durchmessers geschwenkt zu werden. Nach Beendigung des Schwenkvorganges werden die Stege in die axiale Ausgangslage zurückversetzt und wieder formschlüssig durch Mittel zur radialen Abstützung gehalten. Eine besonders vorteilhafte Ausbildung dieser Mittel zur radialen Abstützung der Stege besteht darin, die Stege über Rastmittel an dem Stellmittel axial festzulegen. Dabei wird gemäß einer vorteilhaften Weiterbildung eine Drehung der Stege mittels axialer Verschiebung und anschließender Verdrehung des Stellmittels durchgeführt. Dadurch, daß das Stellmittel einenends am Trägerelement und Stützmittel zur radialen Festlegung der Stege anderenends am Trägerelement vorgesehen sind, sind die Stege beidendig in radialer Richtung für jeden Durchmesser des Wickelkörpers formschlüssig festgelegt, wodurch die Stabilität des Wickelkörpers in äußerst vorteilhafter Weise erhöht wird. Eine besonders vorteilhafte Ausgestaltung der Stützmittel besteht darin, an einem jeden Steg eine in radialer Richtung angeordnete Zahnung vorzusehen, die in einen Rand eines Rohrbereichs eingreift. In äußerst vorteilhafter Weise besteht jeder Steg aus drei im wesentlichen bogenförmig zueinander angeordneten Längsleisten, die durch Querstege miteinander verbunden sind. Hierdurch wird zum einen die Möglichkeit einer bestimmten Profilgebung der Stege geschaffen, die es erlaubt, daß der Wickelkörper für jeden Durchmesser einen im wesentlichen kreiszylindrischen Außenmantel aufweist. Zum anderen besteht die Möglichkeit des Luftaustrittes zwischen den Querstegen, so daß der Wickelkörper auch als Warmluftbürste als Aufsatzgerät für einen Warmlufterzeuger Anwendung finden kann. Diese Anwendung wird vorteilhaft dadurch unterstützt, daß das Trägerelement einen rohrförmigen Abschnitt mit umfangsseitigen Öffnungen aufweist, die mit zwischen den Querstegen gebildeten Öffnungen zum Zwecke des Luftauslasses zusammenwirken. Dadurch, daß die Querstege mit borstenförmigen Fortsätzen versehen sind, besteht die Möglichkeit, den Wickelkörper auch als Bürste zu verwenden. Dadurch, daß eine Außenseite einer Längsleiste eines Steges eine bogenförmige Aussparung in der Art aufweist, daß in jeder radialen Positionierung der Stege eine Kante, insbesondere eine Vorderkante der Längsleiste eines unmittelbar benachbarten Steges Formschluß zu der Aussparung aufweist, ergeben sich zwei Vorteile. Zum einen stützt sich jeder Steg über die gesamte Längserstreckung auf einem benachbarten Steg ab, was zu einer unerwartet hohen Stabilität des gesamten Wickelkörpers führt. Zum anderen wird durch diese Maßnahme verhindert, daß gegebenenfalls durch den Wickelkörper strömende Warmluft in größerem Maße durch bei größeren Durchmessern des Wickelkörpers zwischen den Stegen sonst entstehende Spalten ausströmt. Die durch den Wickelkörper strömende Warmluft kann für jeden Durchmesser des Wickelkörpers lediglich durch die Öffnungen, die gegebenenfalls zwischen den Querstegen vorgesehen sind, austreten. Durch diese Maßnahme wird bereits weitestgehend gewährleistet, daß der Strömungswiderstand eines als Warmluftbürste ausgebildeten Wickelkörpers für jeden Durchmesser in etwa konstant bleibt. Mit Vorteil weist die Unterseite der einen Längsleiste eine Anpassung an das Profil der Oberseite der weiteren Längsleiste auf. Hierdurch ist gewährleistet, daß sich benachbarte Stege im Falle der Einstellung von kleinen bzw. des kleinsten Durchmessers des Wickelkörpers bündig aneinanderlegen können. Vorteilhaft bezüglich der Stabilität ist es, daß sich eine Längskante der weiteren Längsleiste auf dem Außenmantel des rohrförmigen Abschnittes in jeder Positionierung der Stege abstützt. Dadurch, daß am Trägerelement wenigstens sechs Stege gelagert sind, die blütenkelchartig aufeinanderliegen, wobei in der Position des kleinsten Durchmessers die Längsleisten jeweils benachbarter Stege sowie die Öffnungen im rohrförmigen Abschnitt und im Bereich der Querstege benachbarter Stege übereinanderliegend zur Deckung kommen, wird eine besonders günstige Ausführung des Wickelkörpers hinsichtlich des Einsatzes als Warmluftbürste angegeben. Ist der kleinstmögliche Durchmesser des Wickelkörpers eingestellt, kann die in den rohrförmigen Abschnitt einströmende Luft durch die dort vorgesehenen Öffnungen und durch die übereinanderliegenden Stege, deren Öffnungen mit den Öffnungen im rohrförmigen Abschnitt zur Deckung kommen, ungehindert austreten. Der Strömungswiderstand ist für den kleinsten Durchmesser des Wickelkörpers minimal. Mit größer werdendem Durchmesser des Wickelkörpers schieben sich die Längsleisten mehr und mehr vor die Öffnungen im rohrförmigen Abschnitt, so daß sich der Strömungswiderstand für die aus dem Wickelkörper austretende Warmluft um ein gewisses Maß erhöht. Durch diese Maßnahme wird in äußerst vorteilhafter Weise gewährleistet, daß der Luftdurchsatz durch den Wickelkörper im wesentlichen unbeeinflußt vom jeweils eingestellten Durchmesser des Wickelkörpers ist. Die Trockenleistung eines mit einem derartigen Wickelkörper ausgestatteten Warmluftgerätes zur Haarpflege ist damit weitestgehend unabhängig vom jeweils eingestellten Durchmesser des Wickelkörpers und kann, soweit vorhanden, präzise mit den am Gerät vorgesehenen Schaltmitteln zur Variation der Drehzahl eines Lüftermotors sowie zur Variation der Leistung einer elektrischen oder gasbetriebenen Heizung eingestellt werden. Vorteilhaft hinsichtlich der einfachen Verstellbarkeit des Durchmessers des Wickelkörpers ist es, daß das Stellmittel zweidimensionale Leitkurven aufweist, die in einer zur Mittellängsachse senkrechten Ebene spiralig verlaufen.

Äußerst vorteilhaft erweist sich die Maßnahme, bei einem Wickelkörper mit den bekannten Merkmalen die Stege beidends des Trägerelementes in Schubführungen aufzunehmen, wobei die Stege infolge der Betätigung eines Stellmittels sowohl in radialer als auch in axialer Richtung bezüglich der Längsmittelachse formschlüssig geführt sind. Hierdurch wird ein konstruktiv besonders einfach aufgebauter, in sich äußerst stabiler Wickelkörper angegeben. Insbesondere vereinfachen sich die Ausgestaltung des Trägerelementes sowie die zu dessen Herstellung erforderlichen Spritzgußwerkzeuge. Von Vorteil sind dabei die Schubführungen als Kammern ausgebildet, in denen Abschnitte der Stege formschlüssig geführt sind. Ganz besonders vorteilhaft geeignet, das Problem der Stabilisierung der Stege über ihre gesamte Länge zu lösen, ist die Tatsache, daß die Führung der Stege spitzwinklig, insbesondere in einem Winkel zwischen 10° und 80°, bevorzugt in einem Winkel von etwa 45° bezogen auf die Längsmittelachse erfolgt. Somit werden die Stege bei Einstellung eines geänderten Durchmessers des Wickelkörpers nicht nur in radialer Richtung bezüglich der Mittellängsachse des Trägerelementes, sondern auch in axialer Richtung bewegt. Die Stege werden zumindest abschnittsweise auf einer schiefen Ebene geführt, die hinsichtlich radial wirkender äußerer Belastungen beim Einsatz des Wickelkörpers als Widerlager dient. Hierzu sind beidends des Trägerelements Schrägflächen bzw. Böden angeformt, an denen sich Führungsflächen der Stege mit korrespondierenden Schrägen abstützen. Die einzelnen Stege können äußerst vorteilhaft zusätzlich dadurch abgestützt werden, daß am rohrförmigen Abschnitt des Trägerelements weitere Schrägflächen angeformt sind, die mit entsprechend geformten Führungsflächen der Stege korrespondieren. Je nach Bedarf und Einsatzzweck können am rohrförmigen Abschnitt eine oder mehrere solcher Schrägflächen angeformt sein, die zur zusätzlichen Abstützung der Stege in jeder Positionierung der Stege des Wickelkörpers dienen. Durch diese Maßnahme wird ein besonders stabiler Wickelkörper geschaffen, wobei dennoch der Innenraum des Wickelkörpers frei von weiteren Bauteilen ist, so daß ungehindert beispielsweise Luft bzw. Warmluft in den Wickelkörper einströmen kann. Dadurch, daß das Stellmittel dreidimensionale Leitkurven aufweist, die in einer zur Mittellängsachse senkrechten Ebene spiralig und in Bezug auf die Längsmittelachse axialer Richtung schraubenförmig ansteigend verlaufen, wird eine besonders vorteilhafte Ausgestaltung der Leitkurven des Stellmittels angegeben. Da die Steigung der Schraubenlinie und die Steigung der Spirale auf die schrägflächige Führung der Stege abgestimmt ist, lassen sich die einzelnen Stege äußerst sicher, praktisch ohne wesentlichen Kraftaufwand, in die gewünschte Position bringen. Dadurch, daß das Stellmittel leitkurvenseitig eine kegelstumpfförmige Ausnehmung aufweist, die sich flächig auf Stegen korrespondierender Steigung am Trägerelement drehbar abstützt, wird eine besonders vorteilhafte Lagerung des Stellmittels am Trägerelement angegeben. Als äußerst vorteilhaft und bereits an sich für die bekannten Wickelkörper geeignet, erweist sich die Anformung von Zapfen einenends der Stege, wobei die Zapfen jeweils in eine Leitkurve des Stellmittels eingreifen, so daß die Stege infolge der Betätigung des Stellmittels sowohl in radialer als auch in axialer Richtung bezüglich der Längsmittelachse formschlüssig geführt sind. Aufgrund der Beweglichkeit der Stege in axialer Richtung können diese auf schiefen Ebenen oder ähnlichen Mitteln für jeden Durchmesser des Wickelkörpers hinsichtlich radialer, äußerer Beanspruchung unterstützt bzw. gesichert werden. Weiterhin ist es vorteilhaft, daß anderenends der Stege eine winklige Nase im Bereich der Führungsfläche angeformt ist, die von einem Abschnitt übergriffen ist, so daß die Stege in einem Kanal formschlüssig geführt sind. Zum einen wird hierdurch eine einfache Montierbarkeit der Stege am Trägerelement gewährleistet, zum anderen sind die Stege damit auch auf der dem Stellmittel abgewandten Seite formschlüssig geführt. Dadurch, daß jeder Steg aus zwei Längsleisten besteht, die durch Querstege miteinander verbunden sind, ist mit Vorteil gewährleistet, daß die Stege für jeden Durchmesser des Wickelkörpers einen geschlossenen Mantel von in etwa kreiszylinderförmiger Gestalt bilden. Durch diese zwischen den Querstegen vorgesehenen Öffnungen kann in den Wickelkörper eintretende Warmluft aus diesem auch wieder austreten. Hierzu ist das Trägerelement bzw. ein rohrförmiger Abschnitt desselben mit Vorteil mit umfangsseitigen Öffnungen versehen, die mit zwischen den Querstegen gebildeten Öffnungen zusammenwirken. Dadurch, daß die Querstege borstenförmige Fortsätze aufweisen, ist eine Verwendung des Wickelkörpers als Bürste bzw. Warmluftbürste mit variablem Durchmesser gewährleistet. Ganz besonders vorteilhaft erweist sich die Maßnahme, eine Längsleiste des Steges mit einer nutförmigen Aussparung zu versehen, in die wenigstens Abschnitte einer weiteren Längsleiste eines benachbarten Steges formschlüssig in jeder radialen Positionierung der Stege eingreifen. Einerseits wird hierdurch die Stabilität des gesamten Wickelkörpers erhöht, da sich jeder Steg auf bzw. in oder an einem benachbarten Steg abstützt, andererseits wird hierdurch vermieden, daß in den Wickelkörper eingebrachte Luft bzw. Warmluft zwischen den einzelnen Stegen durch etwaige Spalten austreten kann. Somit kann die Warmluft nur durch die zwischen den Querstegen der einzelnen Stege vorgesehenen Öffnungen ausströmen, so daß der Luftdurchsatz durch den mit Warmluft beaufschlagten Wickelkörper unabhängig vom jeweils eingestellten Durchmesser im wesentlichen konstant bleibt. Dadurch, daß ein Randbereich der Längsleisten kammartige Durchbrüche aufweist, die mit den Öffnungen zwischen den Querstegen benachbarter Längsleisten korrespondieren, wird selbst beim kleinsten eingestellten Durchmesser des Wickelkörpers, bei dem die Längsleisten eines Steges in den Bereich der Querstege eines benachbarten Steges hineinragen, der Strömungswiderstand nicht erhöht und somit der Luftdurchsatz nicht verändert. Eine besonders vorteilhaft Ausführung, die sich durch ihre einfache Konstruktion auszeichnet, besteht darin, daß die Längsleiste wenigstens in einem axialen Abschnitt in eine nutförmige Aussparung, deren Boden eine schiefe Ebene bildet, aufweist und sich formschlüssig auf einem eine korrespondierende schiefe Ebene bzw. Schrägfläche bildenden Steg am Trägerelement abstützt. Somit können die einzelnen Stege auch außerhalb der Endabschnitte vorteilhaft am Trägerelement geführt und gestützt werden. Dadurch, daß das Stellmittel mittels einer Kappe und darin angeformter Federarme am Tragkörper durch Klipsen gesichert ist, ergibt sich ein besonders einfacher Zusammenbau des Wickelkörpers. Von Vorteil ist es auch, in einer zentralen Aussparung der Kappe einen Knopf anzuordnen, der die Spreizung eines Federelementes bewirkt, welches in einer Ringnut eines pilzförmigen Bereiches des Tragkörpers eingreift. Durch diese Maßnahme wird eine einfache, lösbare Kupplung zwischen Wickelkörper und Tragkörper angegeben. Der Wickelkörper kann somit ohne weiteres beispielsweise zum Zwecke der Reinigung oder zum Austausch mit einem anderen Wickelkörper vom Tragkörper durch einfaches Drücken des Knopfes abgenommen werden. Vorteilhaft findet dieser Wickelkörper mit variabel einstellbarem Durchmesser Anwendung als Lockenwickler, Aufsatzbürste eines Warmlufthaarpflegegerätes oder Haarbehandlungsabschnitt eines elektrisch bzw. gasbetriebenen Lockenstabes Anwendung.

Weitere Vorteile der Erfindung ergeben sich aus der nachfolgenden Beschreibung der Ausführungsbeispiele und den Figuren. Es zeigen:
- Fig. 1: ein herkömmliches, bekanntes Warmlufthaarpflegegerät, Typ AS 13, Hersteller Braun AG,
- Fig. 2: einen Längsschnitt durch den Kopf des Wickelkörpers eines ersten Ausführungsbeispieles,
- Fig. 3: eine Fortsetzung des Schnittes nach Fig. 2 durch den Fuß des Wickelkörpers,
- Fig. 4: einen Längsschnitt entsprechend Fig. 2, jedoch um ca. 90° verdreht,
- Fig. 5: einen Querschnitt durch den Kopf des Wickelkörpers gemäß V-V der Fig. 4, wobei das Stellmittel zum Teil weggebrochen dargestellt ist,
- Fig. 6: einen Längsschnitt durch den Fuß des Wickelkörpers, gegenüber dem Schnitt der Fig. 3 um 30° gedreht,
- Fig. 7: einen Querschnitt durch den Wickelkörper des ersten Ausführungsbeispiels mit dem kleinsten einstellbaren Durchmesser,
- Fig. 8: einen Querschnitt durch den Wickelkörper gemäß Fig. 7 mit dem größtem einstellbaren Durchmesser,
- Fig. 9: einen Längsschnitt durch den Kopf des Wickelkörpers nach einem zweiten Ausführungsbeispiel,
- Fig. 10: eine Fortsetzung des Schnitts gemäß Fig. 9 durch den Fuß des Wickelkörpers,
- Fig. 11: einen Querschnitt gemäß XI-XI der Fig. 10,
- Fig. 12: einen Querschnitt durch den Wickelkörper des zweiten Ausführungsbeispiels gemäß XII-XII der Fig. 10, wobei je zwei Stege in der Stellung des kleinsten und größten Durchmessers dargestellt sind,
- Fig. 13: eine Draufsicht auf das Kopfende des Trägerelements bei entferntem Stellmittel,
- Fig. 14: einen Querschnitt durch einen einzelnen Steg gemäß dem Schnit XIV-XIV der Fig. 10
- Fig. 15: eine Draufsicht auf das Stellmittel mit dreidimensionalen Leitkurven.

In Fig. 1 ist ein bekanntes warmluftbetriebenes Haarpflegegerät dargestellt, für welches der im weiteren beschriebene Wickelkörper als Aufsatz vorteilhaft zur Anwendung kommt. Allerdings ist die Anwendung nicht auf warmluftbetriebene Haarpflegegeräte beschränkt, sondern erstreckt sich auf jegliche Wickelkörper zur Haarpflege. Das Warmluftgerät weist zwei Gehäuseteile 62 auf, die im Inneren einen Motor 66 und eine Heizung 64 zur Erzeugung von Warmluft aufnehmen. Über ein Netzkabel 68 sind die elektrisch betriebenen Einheiten an die Stromversorgung anschließbar. Die Verbindung des Netzkabels 68 mit dem Gehäuse ist über Kontakte 74 drehbar ausgeführt. Ein Spannungswähler 78 erlaubt den Einsatz des Gerätes an Stromversorgungsnetzen mit unterschiedlicher Spannung. Mittels eines Schalterschiebers 84 ist ein im Gehäuse vorgesehener Schalter 82 betätigbar, so daß das Gerät in verschiedenen Betriebszuständen gehandhabt werden kann. Die Gehäuseteile 62 umfassen einen zylindrischen Ansatz eines Dornes 10, der kopfseitig aus dem Gehäuse herausragt. Am Fuß des Dornes ist ein Kupplungsring 72, der unter der Spannung einer Druckfeder 76 steht, angeordnet. Der Dorn 10 dient zur drehbaren Lagerung einer Bürste 85, die mittels eines Knopfes 50 am Dorn 10 axial gesichert ist. Im eingeschalteten Zustand treibt der Motor 66 ein nicht dargestelltes Lüfterrad an, so daß ein Luftstrom entsteht, der durch die Heizung 64 erwärmt werden kann. Am Fußpunkt des Dornes 10 tritt dieser Luftstrom durch dort vorgesehene Öffnungen aus und durchströmt die Bürste 85. Durch in der Bürste 85 umfangsseitig vorgesehene Öffnungen tritt dieser Luftstrom aus und kommt in Kontakt mit dem auf die Bürste 85 aufgerollten bzw. aufgewickelten Haar, um dieses zu formen und zu trocknen. Mittels des Kupplungsringes 72 ist die Bürste 85 entriegelbar und läßt sich zur leichteren Handhabung auf dem Dorn 10 frei drehen. Zum Zwecke des Abnehmens der Bürste 85 kann der Knopf 50 durch Drehung entfernt werden. Somit läßt sich die Bürste 85 gegebenenfalls reinigen bzw. gegen eine weitere Bürste 85 anderen Durchmessers zur Formung kleinerer oder größerer Locken austauschen.

In den Figuren 2 bis 8 ist ein erstes Ausführungsbeispiel eines Wickelkörpers mit variablem Durchmesser in verschiedenen Ansichten dargestellt. Der Wickelkörper ist aufgesetzt auf den Dorn 10 des Warmluftpflegegerätes und an einem pilzförmigen Bereich 52 des Dornes 10 mittels einer Spreizfeder 53 festgelegt. Diese Spreizfeder 53 kann durch am Knopf 50 angeformte Schrägen 40 geöffnet werden, so daß der Wickelkörper vom Dorn 10 abnehmbar ist. Der Knopf 50 ist in einer Kappe 30 axial verschiebbar gelagert. Die Schrägen 40 des Knopfes 50 laufen in zwei Führungsstege 60 aus, die in Nuten 70 (Fig. 5) eines Trägerelementes 80 geführt werden. Durch diesen Aufbau der Verriegelung wird die Bürste 85 axial gesichert und kann sich auf dem Dorn 10 frei drehen, falls sie nicht durch einen Kupplungsring 72 (Fig. 1) radial festgelegt ist. Der Wickelkörper besteht aus dem Trägerelement 80, an welches kopfseitig ein Flansch 17 angeformt ist. Der Flansch 17 dient der drehbaren Lagerung der Stege 13, die gegebenenfalls mit angeformten Borsten 16 versehen sind. Wie insbesondere aus Fig. 5 ersichtlich, wird die Lagerung der Stege 13 durch angeformte Zapfen 18, 19 gebildet, die mit kreissegmentförmigen Bereichen 21 am Flansch 17 zusammenwirken. Vervollständigt wird diese Lagerung durch an den Zapfen 18 angeformte Nasen 26, die mit einer an einer topfförmigen Innenwand des als Stellring ausgebildeten Stellmittels 23 umlaufenden Nut 27 zusammenwirken. Oberhalb des Flansches 17 ist ein Vielkeilprofil 22 (Fig. 2, 3) angebracht, das mit einem korrespondierenden Profil am Stellmittel 23 zusammenwirkt. Das Stellmittel 23 weist an seiner den Stegen 13 zugewandten Seite entsprechend deren Anzahl Leitkurven 24 auf, in denen die Stege 13 über endseitig angeformte Zapfen 25 (Fig. 4) bzw. Lenkarme geführt werden. Die Zapfen 18, 19 der Stege 13 sind um das Maß A gegenüber den kreissegmentförmigen Bereichen 21 des Flansches 17 erhöht. Durch das Zusammenwirken der Nase 26 und der Nut 27 sind die Stege 13 in axialer Richtung formschlüssig mit dem Stellmittel 23 verbunden und können zusammen mit diesem um das Maß A in axialer Richtung verschoben werden. Wird das Stellmittel 23 gegen die Wirkung einer Feder 28 verschoben, so entkuppelt sich das Profil 22. Das Stellmittel 23 kann nun verdreht werden, soweit dies die Leitkurven 24 gegenüber den Zapfen zulassen.

In einem rohrförmigen Abschnitt 14 des Trägerelementes 80 sind umfangsseitig eine Vielzahl von Öffnungen 15 vorgesehen, aus denen gegebenenfalls Warmluft austreten kann. Der Wickelkörper ist insgesamt konzentrisch zu einer Mittellängsachse 112 des Dorns 10 angeordnet. Gemäß Fig. 3 ist der Wickelkörper an dem dem Gehäuseteil 62 zugewandten Ende von einem rohrförmigen Bereich 49 umfaßt. An dem dem Wickelkörper abgewandten Ende des rohrförmigen Bereiches 49 weist dieser eine Stirnverzahnung 42 auf, die mit einer entsprechenden Verzahnung am Gehäuse zusammenwirkt und zur Verdrehsicherung des Wickelkörpers (entsprechend Kupplungsring 72) dient. Der rohrförmige Bereich 49 dient gegebenenfalls der Luftführung des Warmluftstroms in den Wickelkörper und der Lagerung der Stege 13 an dem den offenen Lagerpfannen (Zapfen 18, 19, Bereich 21) abgewandten Ende. Hierzu stehen einstückig angeformte, torpedoförmige Lager 12 für die Stege 13 über Stege 11 mit dem rohrförmigen Bereich 49 in Verbindung. Die Zapfenlager 12 gehen zur Mittellängsachse 112 einstückig in den rohrförmigen Abschnitt 14 über, der bis in den Kopfbereich des Wickelkörpers reicht. Die torpedoförmigen Lager 12 nehmen Zapfen 46 der Stege 13 auf, wobei die Zapfen 46 an kleinen Lenkarmen der Stege 13 einstückig angeformt sind. Zur Variation des Durchmessers des Wickelkörpers wird das Stellmittel 23 gegen die Wirkung der Feder 28 verschoben, so daß sich das Profil 22 entkuppelt. Der Stellring 23 kann verdreht werden, soweit dies die Leitkurven 24 gegenüber den Zapfen 25 zulassen. Die Teilung des Profils 22 ist dabei so gewählt, daß innerhalb des genannten Drehbereiches mehrere Wiedereintrittsmöglichkeiten für das Profil 22 vorhanden sind. Auf diese Weise können die gewünschten unterschiedlichen Wickelkörperdurchmesser festgelegt werden. Die Axialverschiebbarkeit der Stege 13 und des Stellmittels 23 erlaubt, daß die Stege 13 auf der dem Stellmittel 23 abgewandten Seite ebenfalls gegen radiale Beanspruchung abgestützt werden können. Dies wird mit Hilfe einer Zahnung 29 (Fig. 3, 6), die einstückig seitlich der ersten geräteseitigen Borste 16 oder am Steg 13 angeformt ist, bewerkstelligt. Diese Zahnung 29 ist abgestimmt auf die Teilung des Profils 22 und greift bei den jeweils einstellbaren Wickelkörperdurchmessern in einen oberen Rand 48 des Rohrbereichs 49 ein. Durch diese Maßnahme werden die Stege 13 in jeder Einstellung des Durchmessers des Wickelkörpers beidends des Wickelkörpers gegen radiale, äußere Belastungen abgestützt und erreichen eine gute Stabilität. In der Darstellung der Fig. 4, die eine um ca. 90° gedrehte Schnittebene im Bezug zu Fig. 2 wiedergibt, sind gleiche Teile mit gleichen Bezugsziffern gekennzeichnet. Insbesondere ist aus dieser Figur ersichtlich, daß sich die Feder 28 im Innenboden der Kappe 30 abstützt, wobei die Kappe 30 mit Hilfe angeformter Federarme 31 in entsprechenden Öffnungen des Trägerelementes 80 einrastet.

Die Lagerung der Stege 13 im kopfseitigen Bereich des Wickelkörpers wird durch die Darstellung der Fig. 5, in deren rechten Teil das Stellmittel 23 nicht dargestellt ist, weiter verdeutlicht. Das offene, insbesondere für eine Steckmontage der Stege 13 geeignete Pfannenlager wird durch die an den Leisten angeformten Zapfen 18 und 19 sowie den kreissegmentförmigen Bereich 21 am Flansch 17 gebildet. Eine zusätzliche Führung erhalten die Zapfen 18 und 19 dadurch, daß sie an der ringförmigen Innenwand einer topfförmigen Ausnehmung im Stellmittel 23 bzw. in einer dort vorhandenen Nut 27 anliegen. Die Zapfen 25 werden in den Leitkurven 24 (linke Seite der Figur 5) geführt, so daß eine Drehung des Stellmittels 23 zu einer Drehbewegung der Stege 13 um eine auch aus Fig. 7 und 8 ersichtliche Drehachse 20 führt. In Fig. 6 wird in einem Längsschnitt durch den Fuß der Bürste das Zusammenwirken der Zahnung 29 mit dem Rand 48 des Rohrbereiches 49 erläutert. Bei Einstellung eines geänderten Durchmessers des Wickelkörpers werden die Stege 13 um ein Maß A, das in etwa der Zahntiefe der Zahnung 29 entspricht, in Richtung des Kopfendes des Wickelkörpers verschoben. Die Zahnung 29 greift dann nicht mehr in den Rand 48 ein, so daß die Stege 13 aufgrund der Drehbewegung des Stellmittels 23 frei um die Drehachse 20 drehbar sind. Nach Beendigung der Drehbewegung werden die Stege 13 aufgrund der Wirkung der Feder 28 axial zurückgeschoben, wobei eine andere Zahnung 29 in den Rand 48 eingreift. Die Zahnsteigung der Zahnung 29 ist dabei auf das Profil 22 am Trägerelement 80 bzw. am Stellmittel 23 abgestimmt. Somit wird am fußseitigen Ende des Wickelkörpers jeder Steg 13 formschlüssig festgelegt und ist gegen Verbindungen aufgrund radialer Beanspruchungen gesichert.

Aus den Figuren 7, 8 ist das Querschnittsprofil der einzelnen Stege 13 und die Anordnung dieser Stege 13 bezüglich des Trägerelementes 80 näher ersichtlich. Die Stege 13 bestehen aus einer ersten Längsleiste 32, die über zahlreiche Querstege 33 mit einer zweiten Längsleiste 34 verbunden ist. Zwischen den Querstegen 33 sind Luftaustrittsöffnungen vorgesehen, die mit den am rohrförmigen Abschnitt 14 des Trägerelements 80 vorgesehenen Öffnungen 15 korrespondieren. Die Unterseite 35 der zweiten Längsleiste 34 weist eine derartige Formgebung auf, daß diese Unterseite 35 beim kleinsten einstellbaren Durchmesser des Wickelkörpers formschlüssig auf der Oberseite der ersten Längsleiste 32 anliegt. Die Außenseite 36 ist kurvenförmig ausgebildet, so daß eine insbesondere konvexe Aussparung 39 über die gesamte Erstreckung der zweiten Längsleiste vorliegt. An diese zweite Längsleiste 34 schließen sich weitere Querstege 51 an, die teilweise oder insgesamt mit Borsten 16 versehen sein können. Diese Querstege 51 stellen die Verbindung mit der zweiten Längsleiste 34 mit einer dritten Längsleiste 37 her, wobei zwischen den Querstegen 51 bevorzugt wiederum Öffnungen vorgesehen sind, die mit den Öffnungen zwischen den Querstegen 33 sowie den Öffnungen 15 korrespondieren. Die Längsleisten 32, 34 und 37 sind stumpfwinklig zueinander angeordnet, so daß jeder einzelne Steg 13, bestehend aus den Längsleisten 32, 34 und 37 sowie den dazwischen vorgesehenen Querstegen 33 und 51 in etwa eine kreisbogenförmige Gestalt annimmt. Die Formgebung der Aussparung 39 ist insbesondere äußerst vorteilhaft derart gestaltet, daß eine Vorderkante 38 der Längsleiste 37 für jeden Durchmesser des Wickelkörpers formschlüssig an der Außenseite 36 der Aussparung 39 anliegt. Dadurch, daß die Drehachse 20 der Stege 13 etwas radial nach außen versetzt außerhalb der Längsleiste 32 angeordnet ist, wird zum einen erreicht, daß sich die Stege 13 in jeder Drehstellung mit der Längskante 41 der Längsleiste 32 ständig auf dem rohrförmigen Abschnitt 14 abstützen. Zum anderen bietet diese Maßnahme der Positionierung der Drehachse 20 außerhalb des Profils der Stege 13 die Gewähr dafür, daß die Borsten 16 in jeder Drehstellung der Stege wenigstens annähernd radial bezüglich der Mittellängsachse 112 ausgerichtet sind. Zusammenfassend kann die Profilierung der Stege 13 dahingehend charakterisiert werden, daß jeder Steg 13 derart geformt ist, daß unabhängig von der jeweiligen Drehstellung der Stege 13 einerseits Formschluß zwischen der Längsleiste 32 und dem rohrförmigen Abschnitt 14 und andererseits Formschluß zwischen einer Vorderkante 38 der Längsleiste 37 sowie der Außenseite 36 der Ausnehmung 39 eines benachbarten Steges 13 besteht. Hierdurch wird ein sehr stabiler Wickelkörper angegeben, der gegen radiale Belastungen äußerst widerstandsfähig ist. Ein weiteres Kriterium zur Gestaltung der Aussparungen 39 besteht darin, daß diese im Falle des kleinsten eingestellten Durchmessers des Wickelkörpers die Längsleiste 37 eines benachbarten Steges 13 praktisch vollständig aufnimmt, und zwar derart, daß der Außenmantel des Wickelkörpers, einmal abgesehen von den Borsten 16, praktisch kreisförmige Gestalt annimmt. Die Öffnungen zwischen den Querstegen 33 und 51 kommen mit den Öffnungen 15 im rohrförmigen Abschnitt 14 des Trägerelements 80 im Falle des kleinsten eingestellten Durchmessers des Wickelkörpers praktisch zur Deckung, so daß in dieser Einstellung der geringste Strömungswiderstand für aus dem Inneren des rohrförmigen Abschnitts 14 durch die Öffnungen ausströmende Warmluft besteht. Wird der Durchmesser des Wickelkörpers durch Drehung des Stellmittels 23 vergrößert, so schiebt sich die Längsleiste 32 teilweise zwischen die Öffnungen 15 des rohrförmigen Abschnitts 14 und die Öffnung zwischen den Querstegen 51. Wie praktische Versuche gezeigt haben, wird durch diese Maßnahme auf überraschende Weise dafür gesorgt, daß der Luftdurchsatz durch die Öffnungen des Wickelkörpers nahezu unabhängig von dem jeweils eingestellten Durchmesser des Wickelkörpers ist. Eine mutmaßliche Erklärung besteht darin, daß an und für sich eine Durchmesservergrößerung des Wickelkörpers zu einem geringeren Strömungswiderstand führt, dieser aber durch das teilweise Eintauchen der Längsleiste 32 in den Austrittsbereich der Warmluft wieder auf den ursprünglichen, beim kleinsten Durchmesser vorliegenden Wert erhöht wird. In ähnlicher Weise wirkt auch die Längsleiste 37, die sich bei Vergrößerung des Durchmessers teilweise vor die Öffnung zwischen den Querstegen 33 schiebt. Der Außenmantel des Wickelkörpers nimmt auch für den größten einstellbaren Durchmesser annähernd kreisförmige Gestalt an, sofern man einmal von den Einbuchtungen im Bereich der Aussparungen 39 absieht. Bezüglich der Festlegung der Drehachse 20 sei noch angemerkt, daß diese für einen mittleren Durchmesser des Wickelkörpers derart fixiert ist, daß die Verbindungslinie zwischen der Drehachse 20 und der Mittellängsachse 112 einen in etwa rechten Winkel zur Borstenachse 122 bildet. In diesem Falle stehen die Borsten 16 weitestgehend radial von der Bürste 85, unabhängig von dem jeweiligen Durchmesser des Wickelkörpers, ab.

Insgesamt wird durch diese Konstruktion des Wickelkörpers ein äußerst stabiles, belastungsfähiges Gebilde geschaffen, dessen Durchmesser variierbar ist. Weitestgehend unabhängig von der Einstellung des jeweiligen Durchmessers des Wickelkörpers ist die Länge der Borsten 16, ihre radiale Stellung bezüglich der Mittellängsachse 112 des Wickelkörpers. Im Fall des Einsatzes des Wickelkörpers als warmluftdurchströmte Bürste ist auch der Luftdurchsatz und damit die Temperatur im wesentlichen unabhängig vom jeweils eingestellten Durchmesser. Die einzelnen Stege 13, die einander in jeder Drehstellung übergreifen, sind parallel zur Mittellängsachse 112 gelagert und bilden für die unterschiedlichen Durchmesser im wesentlichen Mantelflächen kreisförmiger Gestalt, so daß die Abweichung von der idealen Kreisform minimiert ist. Der gesamte Wickelkörper ist konstruktiv derart gestaltet, daß er ausschließlich über Schnappverbindungen montierbar ist und die Einzelteile in Großserie spritzgußtechnisch herstellbar sind.

In den Figuren 9 bis 15 ist ein weiteres Ausführungsbeispiel des erfindungsgemäßen Wickelkörpers dargestellt, wobei mit dem ersten Ausführungsbeispiel vergleichbare Teile mit identischen Bezugsziffern versehen sind. Im folgenden werden detaillierter lediglich die Unterschiede zum ersten Ausführungsbeispiel erläutert. Abweichend von den zweidimensionalen Leitkurven 24 des Stellmittels 23 gemäß dem ersten Ausführungsbeispiel weist das Stellmittel 23 (Fig. 9, 15) vorliegend dreidimensionale Leitkurven 24 auf. Die Leitkurven 24 verlaufen einerseits spiralig in einer zur Mittellängsachse 112 senkrechten Ebene. Insbesondere nehmen die Leitkurven 24 die Form archimedischer Spiralen an. Darüber hinaus weisen die Leitkurven 24 bzw. deren Bodenflächen 56 in axialer Richtung (Mittellängsachse 112) einen schraubenförmigen Verlauf auf, wobei im vorliegenden Ausführungsbeispiel die Steigung der Leitkurven 24 in radialer und axialer Richtung gleich groß gewählt worden ist. Allerdings ist es ebensogut möglich, unterschiedliche Steigungen in radialer und axialer Richtung vorzusehen, wobei die Führungen der Stege 13 entsprechend anzupassen sind. Ein an die Stege 13 angeformter Zapfen 25 wird in der Leitkurve 24 auf einer Bahn geführt, die auf einem zur Mittellängsachse 112 konzentrischen Kegelmantel verläuft, dessen Mantellinie einen Winkel von insbesondere 45° mit der Mittellängsachse 112 bildet. Einen gleichen Winkel zur Mittellängsachse 112 weisen auch an den Stegen 13 angeformte Führungsflächen 95, 96 und 97 auf. Diese Führungsflächen 95, 96 und 97 an jedem Steg 13 wirken dabei zusammen mit entsprechenden Schrägflächen 98, 99 sowie einem Boden 94, die ihrerseits am Trägerelement 80 angeformt sind. Diese Schrägflächen 98, 99 bzw. der Boden 94 bilden gleichfalls einen Winkel von ca. 45° in Bezug auf die Mittellängsachse 112. Zur Verstellung des Durchmessers des Wickelkörpers wird das Stellmittel 23 gedreht, wobei dieses mittels einer Rastkugel 54 in unterschiedlichen Positionen rastbar ist. Aufgrund des Eingriffs der Zapfen 25 der Stege 13 in die Leitkurven 24 werden die Stege 13 angetrieben, und zwar auf einer Bahn die im vorliegenden Sonderfall einen Winkel von 45° mit der Mittellängsachse 112 einschließt. Gemäß dem vorliegenden Ausführungsbeispiel wird jeder Steg 13 in drei Bereichen, nämlich den beiden Endbereichen und im Mittelbereich gegen radial von außen auf den Wickelkörper einwirkende Kräfte abgestützt. Je nach Ausführung des Wickelkörpers und nach Einsatzzweck kann unter Umständen der mittlere Stützabschnitt entfallen oder durch weitere Stützabschnitte ergänzt werden.

Das Stellmittel 23 weist eine kegelstumpfförmige, zentrale Ausnehmung 114 auf, in deren Innenmantelfläche die Leitkurven 24 eingebracht sind. Die Mantelfläche der Ausnehmung 114 wirkt zusammen mit Stegen 110, die am Trägerelement 80 angeformt sind. Diese Stege 110 weisen eine der Steigung des Kegelmantels der Ausnehmung 114 entsprechende Steigung auf und dienen einerseits zur Abstützung und drehbaren Lagerung des Stellmittels 23, andererseits bilden die Stege 110 paarweise Kammern 92, in denen die Stege 13 bzw. Teile der angeformten Zapfen 25 in radialer Richtung, wie beispielsweise aus Fig. 13 ersichtlich ist, geführt sind. Wird der Durchmesser des Wickelkörpers größer gestellt, so werden die einzelnen Stege 13 in radialer und axialer Richtung angetrieben und bewegen sich auf einer Bahn, die einen Winkel von ca. 45° bezüglich der Mittellängsachse 112 bildet. Der Winkel von 45° kann natürlich auch in einem Bereich zwischen 10 und 80° entsprechend den individuellen Anforderungen variiert werden. Wird ein kleinerer Durchmesser des Wickelkörpers eingestellt, so bewirkt die von den Leitkurven 24 auf die Zapfen 25 radial nach innen zur Mittellängsachse 112 wirkende Kraft, daß die Stege 13 mit den entsprechenden Führungsflächen 95, 96 und 97 winklig nach innen gleiten und somit auch der Bodenfläche 56 der Leitkurven 24 folgen. Die Abstützung der Stege 13 im mittleren Abschnitt des Trägerelementes 80 bzw. dessen rohrförmigen Abschnittes 14 ist insbesondere aus Fig. 12 ersichtlich. Unterhalb von an jedem Steg 13 in diesem Abschnitt angebrachten, winklig zur Mittellängsachse 112 verlaufenden Führungsflächen 96 erstreckt sich eine am rohrförmigen Abschnitt 14 angeformte Schrägfläche 99, auf der der Steg 13 bei Änderung des Durchmessers des Wickelkörpers wie auf einer schiefen Ebene hinabgleitet bzw. hinaufgeschoben wird. Diese schiefe Ebene sorgt für jeden Durchmesser des Wickelkörpers für eine Abstützung der Stege 13 im Mittenbereich hinsichtlich von außen auf die Stege 13 wirkenden Kräften bei jedem eingestellten Durchmesser des Wickelkörpers. Am Fußpunkt des Wickelkörpers weist das Trägerelement 80, wie insbesondere aus Figur 10, 11 und 12 ersichtlich ist, sechs schlitzartige Kammern 90 auf, deren Boden 94 ebenfalls in dem bevorzugten Winkel von etwa 45° zur Mittellängsachse 112 verläuft. Jede Kammer 90 wird durch zwei am Trägerelement 80 angeformte Seitenwände 44 gebildet. Die Stege 13 weisen Endabschnitte auf, die mit Führungsflächen 97 versehen sind, welche in den Kammern 90 geführt werden. Um die Stege 13 in radialer Richtung zwangszuführen, weisen die Enden der Stege 13 im Bereich der Führungsfläche 97 winklig hervorstehende Nasen 86 (siehe Fig. 11) auf, die von einem Abschnitt 88 an dem rohrförmigen Bereich 49 vergriffen werden. Durch diese Maßnahme wird zwischen dem Boden 94 des Trägerelementes 80 und dem Abschnitt 88 des Rohrbereiches 49 ein Kanal 116 gebildet, in dem die Nase 86 der Stege 13 formschlüssig auf einer etwa 45° geneigten Bahn geführt ist. Wie aus Fig. 12 ersichtlich ist, sichern kleine winklige Zapfen 58 des Rohrbereiches 49 diesen am Trägerelement 80 dadurch, daß die Zapfen 58 mit Nuten 59 zusammenwirken. Durch diese Maßnahme ist eine äußerst einfache Montage der Stege 13 auf dem Trägerelement 80 gewährleistet.

Die einzelnen Stege 13 weisen die aus Fig. 12 bzw. Fig. 14 ersichtliche Profilierung auf. Eine erste Längsleiste 102 ist über Querstege 118, die gegebenenfalls mit Borsten 16 versehen sein können, mit einer zweiten Längsleiste 106 verbunden. Zwischen den Querstegen 118 sind Öffnungen im Steg 13 vorgesehen, die mit entsprechenden Öffnungen 15 im rohrförmigen Abschnitt 14 korrespondieren, so daß beispielsweise Warmluft aus dem Wickelkörper austreten kann. Die Längsleiste 106 weist eine annähernd pfeilförmige Form auf, wobei die Pfeilspitze mit den Querstegen 118 verbunden ist. Randseitig ist die Längsleiste 106 mit Schlitzen 108 versehen, so daß der Randbereich in etwa eine kammartige Gestalt annimmt. Die Längsleiste 106 wird in einer als Längsnut ausgebildeten Aussparung 104 der Längsleiste 102 eines unmittelbar benachbarten Steges 13 formschlüssig geführt. Wie insbesondere aus Fig. 12 ersichtlich ist, taucht die Längsleiste 106 beim kleinsten eingestellten Durchmesser des Wickelkörpers tief in die Längsnut 104 der Längsleiste 102 ein und ragt teilweise in die Öffnungen zwischen den Querstegen 118. Die Schlitze 108 sind nun derart an der Längsleiste 106 angeordnet, daß diese im wesentlichen mit den Öffnungen zwischen den Querstegen 118 korrespondieren und somit keine merkliche Erhöhung des Strömungswiderstandes für kleine Durchmesser des Wickelkörpers auftritt. Wird der Durchmesser des Wickelkörpers durch Drehung des Stellmittels 23 vergrößert, so gleitet die Längsleiste 106 aus der Ausnehmung 104 der Längsleiste 102 eines benachbarten Steges 13 größtenteils heraus. Unabhängig vom eingestellten Durchmesser besteht somit in jeder Positionierung der Stege 13 Formschluß zwischen benachbarten Stegen, so daß auch dieses Ausführungsbeispiel des erfindungsgemäßen Wickelkörpers eine hohe Stabilität gegen radiale Beanspruchungen aufweist. Zusätzlich werden die Stege 13 wenigstens beidendig auf schiefen Ebenen geführt, was durch die axiale Verschiebbarkeit der Stege in Verbindung mit der dreidimensionalen Leitkurve 24 des Stellmittels 23 ermöglicht wird. Zur Verbesserung der Stabilität können je nach Erfordernis ein oder mehrere schiefe Ebenen im Mittelbereich der Stege auf dem rohrförmigen Abschnitt 14 vorgesehen sein. Wie insbesondere aus Fig. 12 ersichtlich ist, weist auch dieser Wickelkörper eine für alle Wickeldurchmesser im wesentlichen kreisförmige Mantelfläche auf. Lediglich für größere Durchmesser des Wickelkörpers entstehen zwischen benachbarten Stegen 13 längsnutartige Vertiefungen mit einer Tiefe, die etwa einem Drittel der Dicke des Steges 102 entspricht. Neben der äußerst guten Stabilität zeichnet sich dieser Wickelkörper durch seine einfache Herstellbarkeit aus und ist auch zum Einsatz als Warmluftbürste gut geeignet. Die Borstenachsen 122 der gegebenenfalls vorgesehenen Borsten 16 weisen gemäß Fig. 12 zwar eine geringe Abweichung von der exakt radialen Ausrichtung auf, diese Abweichung von einigen Grad ist jedoch für den praktischen Gebrauch eines derartigen Wickelkörpers vernachlässigbar.

Beide Ausführunsformen des erfindungsgemäßen Wickelkörpers weisen ihnen eigene Vorteile auf, wobei jedoch im Falle, daß der Stabilitätsgesichtspunkt des Wickelkörpers im Vordergrund steht, die zweite Ausführungsform zu bevorzugen ist, da es hier ohne weiteres möglich ist, soviele Abstützflächen wie erforderlich im Mittenbereich der Stege 13 vorzusehen.

## Patentansprüche

1. Wickelkörper zur Haarpflege mit einem Trägerelement (80), an dem Mittel zur Führung von mehreren um eine Mittellängsachse (112) des Trägerelements (80) angeordneten Stegen (13) vorgesehen sind, wobei die Stege (13) mittels Stellmittel (23) in unterschiedliche Positionen bringbar sind, um einen Körper mit unterschiedlichen Außendurchmessern zu bilden, dadurch gekennzeichnet, daß jeder Steg (13) eine Aussparung (39, 104) über seine Längserstreckung aufweist, mit der die Abschnitte eines benachbart angeordneten Steges (13) in jeder Positionierung der Stege formschlüssig in Verbindung stehen.

2. Wickelkörper nach Anspruch 1, dadurch gekennzeichnet, daß die Stege (13) beidends des Trägerelementes (80) in Drehlagern (18, 19, 21; 12, 46) aufgenommen sind.

3. Wickelkörper nach Anspruch 2, dadurch gekennzeichnet, daß ein Drehlager als Lager mit offenen Lagerpfannen ausgebildet ist, wobei wenigstens ein Zapfen (18, 19) der Stege (13) an einem kreissegmentförmigen Abschnitt des Trägerelementes (80) sowie an einer Ringwand des Stellmittels (23) gelagert ist.

4. Wickelkörper nach einem der vorhergehenden Ansprüche, dadurch gekennzeichnet, daß eine Drehachse (20) des Steges (13) im Bereich eines Endabschnittes des Steges (13) angeordnet ist.

5. Wickelkörper nach Anspruch 4, dadurch gekennzeichnet, daß die Drehachse (20) radial versetzt außerhalb des Profils des Steges (13) angeordnet ist.

6. Wickelkörper nach Anspruch 1 oder 2, dadurch gekennzeichnet, daß jeder Steg (13) im Bereich eines mittleren Abschnittes (34) randseitig einen Zapfen (25) aufweist, der in jeweils eine Leitkurve (24) der Stellmittel (23) eingreift, welches seinerseits drehbar am Trägerelement (80) festgelegt ist.

7. Wickelkörper nach dem Oberbegriff von Anspruch 1 oder nach Anspruch 1 oder 2, dadurch gekennzeichnet, daß jeder Steg (13) bezüglich der Längsachse des Trägerelements (80) um ein Maß (A) axial verschiebbar gelagert ist.

8. Wickelkörper nach Anspruch 7, dadurch gekennzeichnet, daß der Steg (13) über Rastmittel (26, 27) an dem Stellmittel (23) in axialer Richtung festgelegt ist.

9. Wickelkörper nach einem der vorhergehenden Ansprüche, dadurch gekennzeichnet, daß eine Drehung der Stege (13) mittels axialer Verschiebung und anschließender Verdrehung des Stellmittels (23) durchführbar ist.

10. Wickelkörper nach einem der Ansprüche 7 bis 9, dadurch gekennzeichnet, daß das Stellmittel einends am Trägerelement (80) und Stützmittel (29, 48) zur radialen Festlegung der Stege (13) anderenends am Trägerelement (80) vorgesehen sind.

11. Wickelkörper nach Anspruch 10, dadurch gekennzeichnet, daß die Stützmittel (29, 48) durch eine am Steg (13) in radialer Richtung verlaufende Zahnung (29) gebildet werden, die in einen Rand (48) eines Rohrbereichs (49) eingreifen.

12. Wickelkörper nach Anspruch 1, dadurch gekennzeichnet, daß jeder Steg (13) aus drei im wesentlichen bogenförmig zueinander angeordneten Längsleisten (32, 34, 37) besteht, die durch Querstege (33, 51) miteinander verbunden sind.

13. Wickelkörper nach Anspruch 12, dadurch gekennzeichnet, daß das Trägerelement (80) einen rohrförmigen Abschnitt (14) mit umfangsseitigen Öffnungen (15) aufweist, die mit zwischen den Querstegen (33, 51) gebildeten Öffnungen zum Zwecke des Luftauslasses zusammenwirken.

14. Wickelkörper nach Anspruch 12 oder 13, dadurch gekennzeichnet, daß die Querstege (51) mit borstenförmigen Fortsätzen versehen sind.

15. Wickelkörper nach einem der vorhergehenden Ansprüche, dadurch gekennzeichnet, daß eine Außenseite (36) einer Längsleiste (34) eines Steges (13) eine bogenförmige Aussparung (39) dergestalt aufweist, daß in jeder radialen Positionierung der Stege (13) eine Kante, insbesondere eine Vorderkante (38) der Längsleiste (37) eines unmittelbar benachbarten Steges (13) Formschluß zur Aussparung (39) aufweist.

16. Wickelkörper nach einem der Ansprüche 12 bis 15, dadurch gekennzeichnet, daß die Unterseite (35) der einen Längsleiste (34) im Profil der Oberseite der weiteren Längsleiste (32) angepaßt ist.

17. Wickelkörper nach einem der Ansprüche 12 bis 16, dadurch gekennzeichnet, daß sich eine Längskante (41) der Längsleiste (32) auf dem Außenmantel des rohrförmigen Abschnitts (14) in jeder Positionierung der Stege (13) abstützt.

18. Wickelkörper nach einem der vorhergehenden Ansprüche, dadurch gekennzeichnet, daß am Trägerelement (80) wenigstens sechs Stege (13) gelagert sind, die blütenkelchartig aufeinanderliegen, wobei in der Position des kleinsten Durchmessers die Längsleisten (32, 34, 37) jeweils benachbarter Stege (13) sowie die Öffnungen (15) im rohrförmigen Abschnitt (14) und im Bereich der Querstege (33, 51) benachbarter Stege (13) übereinanderliegend zur Deckung kommen.

19. Wickelkörper nach einem der vorhergehenden Ansprüche, dadurch gekennzeichnet, daß mit größer werdendem Durchmesser des Wickelkörpers sich Längsleisten (32, 34, 37) mehr und mehr vor die Öffnungen (15) im rohrförmigen Abschnitt (14) des Trägerelements (80) schieben.

20. Wickelkörper nach einem der vorhergehenden Ansprüche, dadurch gekennzeichnet, daß das Stellmittel (23) zweidimensionale Leitkurven (24) aufweist, die in einer zur Mittellängsachse (112) senkrechten Ebene spiralig verlaufen.

21. Wickelkörper nach dem Oberbegriff von Anspruch 1, wobei die Stege (13) beidends des Trägerelements (80) in Schubführungen aufgenommen sind dadurch gekennzeichnet daß, die Stege (13) infolge der Betätigung eines Stellmittels (23) sowohl in radialer als auch in axialer Richtung bezüglich der Längsmittelachse (112) formschlüssig geführt sind.

22. Wickelkörper nach Anspruch 21, dadurch gekennzeichnet, daß die Schubführungen als Kammern (90, 92) ausgebildet sind, in denen Abschnitte der Stege (13) formschlüssig geführt sind.

23. Wickelkörper nach Anspruch 21 oder 22, dadurch gekennzeichnet, daß die Führung der Stege (13) spitzwinklig, insbesondere in einem Winkel zwischen 10° und 80°, bevorzugt in einem Winkel von etwa 45°, bezogen auf die Längsmittelachse (112) erfolgt.

24. Wickelkörper nach Anspruch 23, dadurch gekennzeichnet, daß beidends des Trägerelements (80) Schrägflächen (98) bzw. Böden (94) angeformt sind, an denen sich Führungsflächen (95, 97) der Stege (13) mit korrespondierender Schräge abstützen.

25. Wickelkörper nach Anspruch 23 oder 24, dadurch gekennzeichnet, daß am rohrförmigen Abschnitt (14) des Trägerelements (80) weitere Schrägflächen (99) angeformt sind, die mit entsprechend geformten Führungsflächen (96) der Stege (13) korrespondieren.

26. Wickelkörper nach einem der Ansprüche 1, 21 bis 25, dadurch gekennzeichnet, daß das Stellmittel (23) dreidimensionale Leitkurven (24) aufweist, die in einer zur Mittellängsachse (112) senkrechten Ebene spiralig und in Bezug auf die Längsmittelachse mit schraubenförmiger Steigung verlaufen, wobei das Verhältnis der Steigung der Spirale zur Steigung der Schraube insbesondere solche Werte annimmt, die sich durch den Tangens des Winkels der Stegführung ergeben.

27. Wickelkörper nach Anspruch 26, dadurch gekennzeichnet, daß das Stellmittel (23) leitkurvenseitig eine kegelstumpfförmige Ausnehmung (115) aufweist und sich flächig auf Stegen (110) korrespondierende Steigung am Trägerelement (80) drehbar abstützt.

28. Wickelkörper nach dem Oberbegriff von Anspruch 1, dadurch gekennzeichnet, daß einends der Stege (13) angeformte Zapfen (25) jeweils in eine Leitkurve (24) des Stellmittels (23) eingreifen, wobei die Stege (13) infolge der Betätigung des Stellmittels (23) sowohl in radialer als auch in axialer Richtung bezüglich der Längsmittelachse (112) formschlüssig geführt sind.

29. Wickelkörper nach Anspruch 28, dadurch gekennzeichnet, daß anderenends der Stege (13) eine winklige Nase (86) im Bereich der Führungsfläche (97) angeformt ist, die von einem Abschnitt (88) übergriffen ist, so daß die Stege (13) in einem Kanal (116) formschlüssig geführt sind.

30. Wickelkörper nach einem der Ansprüche 1, 21 bis 29, dadurch gekennzeichnet, daß jeder Steg aus zwei Längsleisten (102, 106) besteht, die durch Querstege (118) miteinander verbunden sind.

31. Wickelkörper nach Anspruch 30, dadurch gekennzeichnet, daß das Trägerelement (80) einen rohrförmigen Abschnitt (14) mit umfangsseitigen Öffnungen (15) aufweist, die mit zwischen den Querstegen (118) gebildeten Öffnungen zum Zwecke des Luftauslasses zusammenwirken.

32. Wickelkörper nach einem der Ansprüche 30, 31, dadurch gekennzeichnet, daß die Querstege (118) mit borstenförmigen Fortsätzen (16) versehen sind.

33. Wickelkörper nach einem der Ansprüche 1, 21 bis 32, dadurch gekennzeichnet, daß eine Längsleiste (102) des Steges (13) eine nutförmige Aussparung (104) aufweist, in die wenigstens Abschnitte der Längsleiste (106) eines unmittelbar benachbarten Steges formschlüssig in jeder radialen Positionierung der Stege (13) eingreifen.

34. Wickelkörper nach einem der Ansprüche 30 bis 33, dadurch gekennzeichnet, daß ein Randbereich der Längsleisten (106) kammartig angeordnete Schlitze (108) aufweist, die mit den Öffnungen zwischen den Querstegen (118) korrespondieren.

35. Wickelkörper nach einem der Ansprüche 30 bis 34, dadurch gekennzeichnet, daß die Längsleiste (106) wenigstens in einem axialen Abschnitt eine nutförmige Aussparung (96), der am Boden eine schiefe Ebene bildet, aufweist und sich formschlüssig auf einem eine korrespondierende schiefe Ebene bzw. schräge Fläche (99) bildenden Steg am Trägerelement (80) abstützt.

36. Wickelkörper nach einem der vorhergehenden Ansprüche, dadurch gekennzeichnet, daß das Stellmittel (23) mittels einer Kappe (30) und daran angeformte Federarme (31) am Trägerelement (80) durch Klipsen gesichert ist.

37. Wickelkörper nach Anspruch 36, dadurch gekennzeichnet, daß eine zentrale Aussparung der Kappe einen Knopf (30) aufnimmt, der die Spreizung eines Federelementes (53) bewirkt, welches in einer Ringnut eines pilzförmigen Bereiches (52) des Trägerelements (80) eingreift.

38. Wickelkörper nach einem der vorhergehenden Ansprüche, gekennzeichnet durch seine Verwendung als Lockenwickler mit variabel einstellbarem Durchmesser.

39. Wickelkörper nach einem der Ansprüche 1 bis 37, gekennzeichnet durch seine Verwendung als Aufsatzbürste eines Warmlufthaarpflegegerätes mit variabel einstellbarem Durchmesser, wobei das Trägerelement (80) von Warmluft durchströmt wird.

40. Wickelkörper nach einem der Ansprüche 1 bis 37, gekennzeichnet durch seine Verwendung als Haarbehandlungsabschnitt eines elektrisch bzw. gasbetriebenen Lockenstabes mit variabel einstellbarem Durchmesser.

41. Wickelkörper nach einem der Ansprüche 21 bis 27, dadurch gekennzeichnet, daß einends der Stege (13) angeformte Zapfen (25) jeweils in eine Leitkurve (24) des Stellmittels (23) eingreifen, wobei die Stege (13) infolge der Betätigung des Stellmittels (23) sowohl in radialer als auch in axialer Richtung bezüglich der Längsmittelachse (112) formschlüssig geführt sind.

## Claims

1. A winding structure for hair care, with a supporting structure (80) on which means are provided for guiding a plurality of webs (13) disposed about a longitudinal central axis (112) of the supporting structure (80), said webs (13) being movable into a variety of different positions by means of an adjusting means (23) in order to provide a structure with varying outside diameters, characterized in that each web (13) includes a recess (39, 104) along its longitudinal extent with which the sections of an adjacent web (13) are in positive engagement in any position of the webs.

2. The winding structure as claimed in claim 1, characterized in that the webs (13) are received in pivot bearings (18, 19, 21; 12, 46) at either end of the supporting structure (80).

3. The winding structure as claimed in claim 2, characterized in that one pivot bearing is configured as a bearing with open sockets, wherein at least one pin (18, 19) of the webs (13) is supported upon a circular-segment-shaped portion of the supporting structure (80) as well as upon an annular wall of the adjusting means (23).

4. The winding structure as claimed in any one of the preceding claims, characterized in that an axis of rotation (20) of the web (13) is disposed in the area of an end section of the web (13).

5. The winding structure as claimed in claim 4, characterized in that the axis of rotation (20) is disposed in a radially offset position outside the profile of the web (13).

6. The winding structure as claimed in claim 1 or 2, characterized in that each web (13) has in the area of a medial portion (34) a peripheral pin (25) engaging an associated lead cam (24) of the adjusting means (23) that is in turn rotatably secured to the supporting structure (80).

7. The winding structure according to the prior-art portion of claim 1 or according to claim 1 or claim 2, characterized in that each web (13) is axially slidable by a measure (A) relative to the longitudinal axis of the supporting structure (80).

8. The winding structure as claimed in claim 7, characterized in that the web (13) is fixedly secured to the adjusting means (23) in an axial direction by detent means (26, 27).

9. The winding structure as claimed in any one of the preceding claims, characterized in that a rotation of the webs (13) can be effected by means of axial displacement and subsequent rotation of the adjusting means (23).

10. The winding structure as claimed in any one of the claims 7 to 9, characterized in that the adjusting means is provided on the supporting structure (80) at one end, and supporting means (29, 48) for radially locating the webs (13) in place are provided on the supporting structure (80) at the other end.

11. The winding structure as claimed in claim 10, characterized in that the supporting means (29, 48) are formed by teeth (29) extending on the web (13) in a radial direction and engaging in an edge (48) of a tubular portion (49).

12. The winding structure as claimed in claim 1, characterized in that each web (13) is comprised of three longitudinal members (32, 34, 37) arranged in a substantially arcuate relationship with each other and interconnected by means of transverse members (33, 51).

13. The winding structure as claimed in claim 12, characterized in that the supporting structure (80) includes a tubular section (14) with circumferential apertures (15) coacting with apertures provided between the transverse members (33, 51) for the purpose of allowing air to escape.

14. The winding structure as claimed in claim 12 or 13, characterized in that the transverse members (51) are provided with bristle-shaped extensions (16).

15. The winding structure as claimed in any one of the preceding claims, characterized in that an outside (36) of a longitudinal member (34) of a web (13) includes an arcuate recess (39) configured such that in any radial position of the webs (13) an edge, in particular a leading edge (38) of the longitudinal member (37) of a directly adjacent web (13), is in positive engagement with the recess (39).

16. The winding structure as claimed in any one of the claims 12 to 15, characterized in that the underside (35) of the one longitudinal member (34) has its profile adapted to the upper side of the further longitudinal member (32).

17. The winding structure as claimed in any one of the claims 12 to 16, characterized in that a longitudinal edge (41) of the longitudinal member (32) takes support upon the outer shell of the tubular section (14) in any position of the webs (13).

18. The winding structure as claimed in any one of the preceding claims, characterized in that at least six webs (13) superposing each other in a calyx-type configuration are mounted on the supporting structure (80), wherein in the smallest-diameter position the longitudinal members (32, 34, 37) of adjacent webs (13) as well as the apertures (15) in the tubular section (14) and in the area of the transverse members (33, 51) of adjacent webs (13) register with each other in a superposing fashion.

19. The winding structure as claimed in any one of the preceding claims, characterized in that, with the diameter of the winding structure becoming progressively larger, the longitudinal members (32, 34, 37) move more and more in front of the apertures (15) in the tubular section (14) of the supporting structure (80).

20. The winding structure as claimed in any one of the preceding claims, characterized in that the adjusting means (23) includes two-dimensional lead cams (24) extending in spiral shape in a plane perpendicular to the longitudinal central axis (112).

21. The winding structure according to the prior-art portion of claim 1, in which the webs (13) are received in sliding guides at either end of the supporting structure (80), characterized in that the webs (13), as a result of the actuation of an adjusting means (23), are guided in a positive-engagement relationship in both the radial and the axial direction in respect of the longitudinal central axis (112).

22. The winding structure as claimed in claim 21, characterized in that the sliding guides are constructed as chambers (90, 92) in which sections of the webs (13) are guided in a positive-engagement relationship.

23. The winding structure as claimed in claim 21 or 22, characterized in that the webs (13) are guided at an acute angle, in particular at an angle of between 10° and 80°, preferably at an angle of 45°, approximately, relative to the longitudinal central axis (112).

24. The winding structure as claimed in claim 23, characterized in that either end of the supporting structure (80) has integrally formed thereat sloping surfaces (98) or bottom surfaces (94) against which corresponding slopes of guide surfaces (95, 97) of the webs (13) bear.

25. The winding structure as claimed in claim 23 or 24, characterized in that further sloping surfaces (99) corresponding with suitably formed guide surfaces (96) of the webs (13) are integrally formed on the tubular section (14) of the supporting structure (80).

26. The winding structure as claimed in any one of the claims 1, 21 to 25, characterized in that the adjusting means (23) includes three-dimensional lead cams (24) extending in spiral shape in a plane perpendicular to the longitudinal central axis (112) and with a helical pitch in respect of the longitudinal central axis, with the ratio of the pitch of the spiral to the pitch of the helix assuming in particular such values as result from the tangent of the angle of the web guide.

27. The winding structure as claimed in claim 26, characterized in that the adjusting means (23) includes a frustoconical recess (115) on the side close to the lead cam, its surface area bearing rotatably against webs (110) of corresponding pitch on the supporting structure (80).

28. The winding structure according to the prior-art portion of claim 1, characterized in that at one end of the webs (13) integrally formed pins (25) engage each a lead cam (24) of the adjusting means (23), with the webs (13), as a result of the actuation of the adjusting means (23), being guided in a positive-engagement relationship in both the radial and the axial direction in respect of the longitudinal central axis (112).

29. The winding structure as claimed in claim 28, characterized in that at the other end of the webs (13) an angled nose (86) is integrally formed in the area of the guide surface (97), with a section (88) engaging said nose such that the webs (13) are guided in a positive-engagement relationship inside a channel (116).

30. The winding structure as claimed in any one of the claims 1, 21 to 29, characterized in that each web is comprised of two longitudinal members (102, 106) interconnected by means of transverse members (118).

31. The winding structure as claimed in claim 30, characterized in that the supporting structure (80) includes a tubular section (14) with circumferential apertures (15) coacting with apertures provided between the transverse members (118) for the purpose of allowing air to escape.

32. The winding structure as claimed in any one of the claims 30, 31, characterized in that the transverse members (118) are provided with bristle-shaped extensions (16).

33. The winding structure as claimed in any one of the claims 1, 21 to 32, characterized in that a longitudinal member (102) of the web (13) includes a groove-shaped recess (104) within which at least portions of the longitudinal member (106) of a directly adjacent web are in positive engagement in any radial position of the webs (13).

34. The winding structure as claimed in any one of the claims 30 to 33, characterized in that an edge area of the longitudinal members (106) includes slots (108) arranged in the manner of a comb and registering with the apertures between the transverse members (118).

35. The winding structure as claimed in any one of the claims 30 to 34, characterized in that the longitudinal member (106) includes at least in an axial portion thereof a groove-shaped recess (96) forming an inclined plane at the bottom and bearing in a positive-engagement relationship against a web on the supporting structure (80) providing a corresponding inclined plane or sloping surface (99).

36. The winding structure as claimed in any one of the preceding claims, characterized in that the adjusting means (23) is secured to the supporting structure (80) by means of a cap (30) and integrally formed spring arms (31) providing a snap-fit connection.

37. The winding structure as claimed in claim 36, characterized in that a central recess in the cap receives a knob (50) causing the spreading apart of a spring means (53) that engages within an annular groove of a mushroom-shaped portion (52) of the supporting structure (80).

38. The winding structure as claimed in any one of the preceding claims, characterized by its use as a hair curler with variably adjustable diameter.

39. The winding structure as claimed in any one of the claims 1 to 37, characterized by its use as a brush attachment of a warm-air hair care appliance with variably adjustable diameter, with warm air being caused to flow through the supporting structure (80).

40. The winding structure as claimed in any one of the claims 1 to 37, characterized by its use as a hair working portion of an electrically or gas powered curling iron with variably adjustable diameter.

41. The winding structure as claimed in any one of the claims 21 to 27, characterized in that at one end of the webs (13) integrally formed pins (25) engage each a lead cam (24) of the adjusting means (23), with the webs (13), as a result of the actuation of the adjusting means (23), being guided in a positive-engagement relationship in both the radial and the axial direction in respect of the longitudinal central axis (112).

## Revendications

1. Rouleau pour le soin des cheveux comportant un élément support (80) sur lequel sont prévus des moyens de guidage de plusieurs barrettes (13) agencées autour d'un axe longitudinal médian (112) de l'élément support (80), les barrettes (13) étant susceptibles d'être mise dans différentes positions au moyen d'organes de positionnement (23), pour former un corps à diamètres extérieurs différents, caractérisé en ce que chaque barrette (13) présente un évidement (39, 104) sur l'extension de sa longueur, avec lequel les tronçons d'une barrette (13) voisine sont en liaison en coopération de formes dans chaque position des barrettes.

2. Rouleau selon la revendication 1, caractérisé en ce que les barrettes (13) sont reçues dans des coussinets de pivotement (18, 19, 21 ; 12, 46) des deux côtés de l'élément support (80).

3. Rouleau selon la revendication 2, caractérisé en ce qu'un coussinet de pivotement est réalisé sous forme d'une crapaudine ouverte, un tenon au moins (18, 19) des barrettes (13) étant monté sur un tronçon en forme de segment circulaire de l'élément support (80) ainsi que sur une paroi annulaire de l'organe de positionnement (23).

4. Rouleau selon l'une quelconque des revendications précédentes, caractérisé en ce qu'un axe de rotation (20) de la barrette (13) est agencé dans la région d'un tronçon d'extrémité de la barrette (13).

5. Rouleau selon la revendication 4, caractérisé en ce que l'axe de rotation (20) est agencé radialement en décalage à l'extérieur du profil de la barrette (13).

6. Rouleau selon l'une ou l'autre des revendications 1 et 2, caractérisé en ce que chaque barrette (13) présente dans la région d'un tronçon médian (34), sur le bord, un tenon (25) qui s'engage dans une came respective (24) de l'organe de positionnement (23) qui est lui-même fixé en rotation sur l'élément support (80).

7. Rouleau selon le préambule de la revendication 1 ou selon l'une ou l'autre des revendications 1 et 2, caractérisé en ce que chaque barrette (13) est montée en déplacement axial d'une valeur (A) par rapport à l'axe longitudinal de l'élément support (80).

8. Rouleau selon la revendication 7, caractérisé en ce que la barrette (13) est fixée en direction axiale sur l'organe de positionnement (23) par l'intermédiaire de moyens d'enclenchement (26, 27).

9. Rouleau selon l'une quelconque des revendications précédentes, caractérisé en ce qu'une rotation des barrettes (13) est susceptible d'être effectuée par le biais d'un déplacement axial et d'une rotation consécutive de l'organe de positionnement (23).

10. Rouleau selon l'une quelconque des revendications 7 à 9, caractérisé en ce que l'organe de positionnement est prévu sur une extrémité de l'élément support (80) et en ce que des organes de soutien (29, 48) sont prévus sur l'autre extrémité de l'élément support (80) pour fixer radialement les barrettes (13).

11. Rouleau selon la revendication 10, caractérisé en ce que les organes de soutien (29, 48) sont formés par une denture (29) s'étendant en direction radiale sur la barrette (13), ladite denture s'engageant dans un bord (48) d'une région tubulaire (49).

12. Rouleau selon la revendication 1, caractérisé en ce que chaque barrette (13) est constituée par trois baguettes longitudinales (32, 34, 37) qui sont reliées les unes autres par des traverses (33, 51) et sont agencées sensiblement en forme d'arc les unes par rapport aux autres.

13. Rouleau selon la revendication 2, caractérisé en ce que l'élément support (80) présente un tronçon (14) tubulaire avec des ouvertures (15) périphériques qui coopèrent avec des ouvertures formées entre les traverses (33, 51), dans le but de l'échappement de l'air.

14. Rouleau selon l'une ou l'autre des revendications 12 et 13, caractérisé en ce que les traverses (51) sont pourvues de prolongements en forme de brosses.

15. Rouleau selon l'une quelconque des revendications précédentes, caractérisé en ce qu'une face extérieure (36) d'une baguette longitudinale (34) d'une barrette (13) présente un évidement (39) en forme d'arc, de telle sorte que dans chaque positionnement radial des barrettes (13), une arête, en particulier une arête antérieure (38) de la baguette longitudinale (37) d'une barrette (13) directement voisine présente une forme susceptible de coopérer avec l'évidement (39).

16. Rouleau selon l'une quelconque des revendications 12 à 15, caractérisé en ce que la face inférieure (35) de l'une des baguettes longitudinales (34) est adaptée au profil de la face supérieure de l'autre baguette longitudinale (32).

17. Rouleau selon l'une quelconque des revendications 12 à 16, caractérisé en ce qu'une arête longitudinale (41) de la baguette longitudinale (32) prend appui sur l'enveloppe extérieure du tronçon tubulaire (14) dans chaque positionnement des barrettes (13).

18. Rouleau selon l'une quelconque des revendications précédentes, caractérisé en ce que sur l'élément support (80) sont montées au moins six barrettes (13) qui reposent les unes sur les autres à la manière d'un calice, et les baguettes longitudinales (32, 34, 37) de barrettes voisines respectives (13) ainsi que les ouvertures (15), dans le tronçon tubulaire (14) et dans la région des traverses (33, 51) de barrettes voisines (13), se recouvrent les unes au-dessus des autres, dans la position du plus petit diamètre.

19. Rouleau selon l'une quelconque des revendications précédentes, caractérisé en ce que lorsque le diamètre du rouleau augmente, les baguettes longitudinales (32, 34, 47) viennent se mettre de plus en plus en regard des ouvertures (15) dans le tronçon tubulaire (14) de l'élément support (80).

20. Rouleau selon l'une quelconque des revendications précédentes, caractérisé en ce que l'organe de réglage (23) présente des cames (24) à deux dimensions qui s'étendent en forme de spirale dans un plan perpendiculaire à l'axe longitudinal médian (112).

21. Rouleau selon le préambule de la revendication 1, les barrettes (13) étant reçues dans des guides coulissants des deux côtés de l'élément support (80), caractérisé en ce que les barrettes (13), à la suite de l'actionnement d'un organe de réglage (23), sont guidées en coopération de formes tant en direction radiale qu'en direction axiale par rapport à l'axe médian longitudinal (112).

22. Rouleau selon la revendication 21, caractérisé en ce que les guides coulissants sont réalisés sous forme de chambres (90, 92) dans lesquelles des tronçons des barrettes (13) sont guidés en coopération de formes.

23. Rouleau selon l'une ou l'autre des revendications 21 et 22, caractérisé en ce que le guidage des barrettes (13) a lieu sous un angle aigu, en particulier un angle entre 10° et 80°, de préférence un angle d'environ 45° par rapport à l'axe médian longitudinal (112).

24. Rouleau selon la revendication 23, caractérisé en ce que des deux côtés de l'élément support (80) sont formées des surfaces obliques (98) et des fonds (94) sur lesquels les surfaces de guidage (95, 97) des barrettes (13) prennent respectivement appui avec une obliquité correspondante.

25. Rouleau selon l'une ou l'autre des revendications 23 et 24, caractérisé en ce que sur le tronçon tubulaire (14) de l'élément support (80) sont formées d'autres surfaces obliques (99) qui correspondent à des surfaces de guidage (96) des barrettes (13), qui présentent des formes correspondantes.

26. Rouleau selon l'une quelconque des revendications 1, 21 à 25, caractérisé en ce que l'organe de réglage (23) présente des cames (24) en trois dimensions qui s'étendent en forme de spirale dans un plan perpendiculaire à l'axe longitudinal médian (112) et avec une pente en forme d'hélice par rapport à l'axe médian longitudinal, le rapport entre la pente de la spirale et la pente de l'hélice prenant en particulier des valeurs qui découlent de la tangente de l'angle du guidage des barrettes.

27. Rouleau selon la revendication 26, caractérisé en ce que l'organe de réglage (23) présente du côté de la came un évidement (115) tronconique et prend un appui de surface en rotation sur des barrettes (110) de pente correspondante sur l'élément support (80).

28. Rouleau selon la revendication 1, caractérisé en ce qu'à une extrémité des barrettes (13) sont formés des tenons (25) qui s'engagent dans une came (24) respective de l'élément support (23), les barrettes (13), à la suite de l'actionnement de l'organe de réglage (23), étant guidées en coopération de formes tant en direction radiale qu'en direction axiale par rapport à l'axe médian longitudinal (112).

29. Rouleau selon la revendication 28, caractérisé en ce que de l'autre côté des barrettes (13), un toc (86) angulaire est formé dans la région des surfaces de guidage (97), ledit toc étant coiffé par un tronçon (88) de sorte que les barrettes (13) sont guidées en coopération de formes dans un canal (116).

30. Rouleau selon l'une quelconque des revendications 1, 21 à 29, caractérisé en ce que chaque barrette est constituée par deux baguettes longitudinales (102, 106) qui sont reliées l'une à l'autre par des traverses (118).

31. Rouleau selon la revendication 30, caractérisé en ce que l'élément support (80) présente un tronçon tubulaire (14) avec des ouvertures (15) périphériques qui coopèrent avec des ouvertures formées entre les traverses (118), dans le but de l'échappement de l'air.

32. Rouleau selon l'une ou l'autre des revendications 30 et 31, caractérisé en ce que les traverses (118) sont pourvues de prolongements (16) en forme de brosses.

33. Rouleau selon l'une quelconque des revendications 1, 21 à 32, caractérisé en ce qu'une baguette longitudinale (102) de la barrette (13) présente un évidement (104) en forme de gorge dans lequel au moins des tronçons de la baguette longitudinale (106) d'une barrette directement voisine s'engagent en coopération de formes, dans chaque positionnement radial des barrettes (13).

34. Rouleau selon l'une quelconque des revendications 30 à 33, caractérisé en ce qu'une région de bord des baguettes longitudinales (106) présente des fentes (108) agencées à la manière d'un peigne, celles-ci correspondant aux ouvertures situées entre les traverses (118).

35. Rouleau selon l'une quelconque des revendications 30 à 34, caractérisé en ce que la languette longitudinale (106) présente au moins dans un tronçon axial un évidement (96) en forme de gorge qui forme sur le fond un plan incliné et qui prend appui en coopération de formes sur une barrette formant respectivement un plan incliné ou une surface oblique correspondant sur l'élément support (80).

36. Rouleau selon l'une quelconque des revendications précédentes, caractérisé en ce que l'organe de réglage est assuré par clipsage sur l'élément support (80) au moyen d'un capuchon (30) et de bras élastiques (31) formés sur celui-ci.

37. Rouleau selon la revendication 36, caractérisé en ce qu'un évidement central du capuchon reçoit un bouton (30) qui provoque l'écartement d'un élément de ressort (53) qui s'engage dans une gorge annulaire d'une région en forme de champignon (52) de l'élément support (80).

38. Rouleau selon l'une quelconque des revendications précédentes, caractérisé en ce qu'il est susceptible d'être utilisé comme bigoudi de diamètre à réglage variable.

39. Rouleau selon l'une quelconque des revendications 1 à 37, caractérisé en ce qu'il est susceptible d'être utilisé comme brosse rapportée d'un appareil de soins des cheveux à air chaud, de diamètre à réglage variable, l'élément support (80) étant traversé par de l'air chaud.

40. Rouleau selon l'une quelconque des revendications 1 à 37, caractérisé en ce qu'il est susceptible d'être utilisé comme tronçon d'un fer à friser électrique ou à gaz pour le soin des cheveux, de diamètre à réglage variable.

41. Rouleau selon l'une des revendications 21 à 27, caractérisé en ce qu'à une extrémité des barrettes (13) sont formés des tenons (25) qui s'engagent dans une came (24) respective de l'organe de positionnement (23), les barrettes (13), à la suite de l'actionnement de l'organe de réglage (23), étant guidées en coopération de formes tant en direction radiale qu'en direction axiale par rapport à l'axe médian longitudinal (112).
